# FASCICULE DE BREVET EUROPEEN

(11) **EP 0 611 211 B1**
(45) Date de publication et mention de la délivrance du brevet: **14.05.2003**
(21) Numéro de dépôt: 94400285.6
(22) Date de dépôt: 09.02.1994
(51) Int. Cl.: B66C 13/06

(54) **Système de contrôle et de commande de la vitesse de déplacement d'une charge pendulaire et appareil de levage comprenant un tel système**
Kontroll- und Steuersystem für die Geschwindigkeit einer bewegten, pendelnden Ladung und Hebevorrichtung mit einem solchen System
System to control the speed of displacement of a swaying load and lifting device comprising such a system

(30) Priorité: 12.02.1993 FR 9301598
(43) Date de publication de la demande: 17.08.1994
(73) Titulaire: Konecranes (France) SA, 45800 Saint Jean De Braye (FR)
(72) Inventeur: Eudier, Jean Yves, F-76290 Montvilliers (FR); Cavellier, Stéphane, F-76600 Le Havre Cedex (FR)
(74) Mandataire: Savolainen, Seppo Kalevi

(56) Documents cités:
- EP-A- 0 394 147
- DE-A- 3 513 007
- DE-A- 3 924 256
- DE-A- 4 238 795
- DE-B- 1 274 293
- US-A- 3 826 380
- US-A- 3 850 308
- E&I ELEKTRONTECHNIK UND INFORMATIONSTECHNIK, vol.110, no.5, 1993, WIEN pages 251 - 253, XP000361393 HELMUT BÜRSKENS 'Optimierter Containerumschlag mit PDC 200'

## Description

La présente invention concerne un système de contrôle et de commande de la vitesse de déplacement d'une charge pendulaire.

L'invention concerne également les appareils de levage comprenant un tel système.

L'invention s'applique notamment aux engins de levage portuaires tels que grues, portiques à benne ou à conteneur.

Dans le domaine industriel de la manutention et du levage de charges, notamment de conteneurs, un objectif primordial est de déplacer avec précision d'un point à un autre une charge suspendue par des câbles à un support mobile, tel qu'un chariot motorisé, et également de contrôler et commander le ballant de la charge pendant le trajet.

Or, la précision du déplacement dépend essentiellement du contrôle et de l'amortissement des oscillations de la charge au cours du déplacement.

Un certain nombre de procédés de contrôle des déplacements de charges pendulaires existent déjà, mais les temps de manoeuvre donnés par ces procédés dépendent de la période du pendule constitué par la charge suspendue.

Ces procédés présentent en particulier les inconvénients suivants:
- les mouvements sont calculés avant le démarrage du mouvement en fonction des longueurs pendulaires qui sont elles-mêmes variables pendant le mouvement, en particulier pour les appareils de levage. Le calcul des paramètres du mouvement doit donc être effectué avant la mise en route en faisant des approximations sur la longueur du pendule et sur la variation de celle-ci;
- dans le cas de petits mouvements, les mouvements, liés à la période du pendule, sont nécessairement lents;
- il est difficile de tenir compte de conditions initiales non nulles.

Ces inconvénients font que la précision de déplacement, si elle reste suffisante en manutention de produits en vrac, est insuffisante en manutention de conteneurs notamment.

Dans la demande de brevet français publiée sous le n° 2 664 885, la Demanderesse s'est fixé pour but de remédier à ces inconvénients en proposant un procédé de commande des déplacements d'une charge pendulaire suspendue à un support mobile horizontalement, et déplacée d'un point de départ à un point d'arrivée pendant un trajet de durée prédéterminée, qui permette la prise en compte de perturbations et de variations de longueur pendulaire et qui utilise au maximum la puissance de l'appareil de levage afin de diminuer les temps de déplacement.

La demande de brevet précitée enseigne également un dispositif pour la mise en oeuvre de ce procédé.

Bien que satisfaisant aux objectifs fixés, le procédé décrit ne répond qu'imparfaitement aux besoins exprimés pour certaines applications, notamment si on désire, non plus assurer un ballant nul en fin d'un trajet de durée déterminée, mais une assistance continue au conducteur, quelle que soit la distance à parcourir.

En effet, les systèmes de commande de l'Art Connu réalisent un asservissement de vitesse du support du câble de levage de la charge pendulaire (ou plus généralement du dispositif en faisant office).

Il résulte de cette disposition que, lors des mouvements du support, la charge pendulaire est animée d'un ballant préjudiciable à la précision du positionnement, en particulier lorsqu'il s'agit d'un objet encombrant tel qu'un conteneur.

Cette instabilité de la charge requiert une grande habileté de la part du conducteur lorsqu'il doit assurer une manutention précise et rapide.

Le brevet DE 1274293 décrit un dispositif du type de celui décrit dans le préambule de la revendication 1 de la présente demande.

Le brevet DE 1274293 décrit un circuit de régulation qui prévoit qu'à l'entraînement du mouvement horizontal du point de suspension sur le câble soit associé un circuit de régulation, afin de piloter le support mobile en limitant considérablement le balancement de la charge.

Toutefois, ce système est adapté pour un pendule simple avec un câble et non pour un pendule à mouvement complexe ayant plusieurs câbles.

De plus, le dispositif de mesure de la vitesse de la charge par rapport au chariot ne peut être installé sur n'importe quel engin de levage.

L'invention se propose de pallier les inconvénients de l'Art Connu qui viennent d'être rappelés.

L'invention propose donc un système de contrôle et de commande de la vitesse de déplacement de la charge pendulaire d'un appareil de levage qui libère le conducteur de la contrainte précité.

Pour ce faire, on réalise un asservissement de la vitesse de la charge pendulaire au lieu de la vitesse du support. Le système gère le comportement oscillant du système support-câble-charge et le conducteur n'a plus alors à anticiper les mouvements pendulaires de la charge pour la positionner.

L'invention a donc pour objet un système de contrôle et de commande de la vitesse de déplacement d'une charge pendulaire pour un engin de levage comprenant un support mobile déplaçable horizontalement et auquel est suspendue la charge pendulaire, cet ensemble support mobile charge pendulaire étant associé à une fonction de transfert globale déterminée ; le système comprenant des circuits de commande de vitesse générant un signal de commande de vitesse demandée transmis à des circuits de contrôle et de commande de la vitesse du support mobile et une chaîne de rétroaction réinjectant, en entrée des circuits de contrôle et de commande de la vitesse du support mobile, un signal dépendant d'un signal représentatif de la vitesse réelle de la charge pendulaire ; la vitesse réelle de la charge pendulaire étant obtenue en combinant la vitesse du support vitesse absolue par rapport à un référentiel fixe, et la vitesse de la charge pendulaire, vitesse relative par rapport au support ; caractérisé en ce que le système de contrôle et de commande de la vitesse de déplacement d'une charge pendulaire comprend des moyens de mesure exacte et continue des paramètres de la vitesse réelle de la charge pendulaire permettant la détermination du signal représentatif de cette vitesse réelle mesurée ; lesdits moyens de mesure comportant des seconds moyens de mesure de la vitesse relative de la charge pendulaire par rapport au support mobile ; lesdits seconds moyens de mesure comprenant :
- des moyens de mesure des variations de la distance séparant la charge pendulaire du support mobile ; et
- des moyens de mesure de l'écart angulaire de la charge pendulaire par rapport à sa fonction de repos, qui comprennent un générateur de rayonnement optique lié à la charge pendulaire et une caméra liée au support mobile recevant ledit rayonnement ;

La fonction de transfert associée à la chaîne de rétroaction étant choisie telle que ladite fonction de transfert globale déterminée soit stable.

L'invention a encore pour objet un appareil de levage comprenant un tel système.

L'invention présente l'avantage d'une conduite d'engin beaucoup plus simple et rapide, en particulier pour des conducteurs non expérimentés.

En outre, le dispositif selon l'invention peut s'intégrer à un système de manutention automatisé, il se charge alors d'assurer le positionnement précis de la charge à partir d'une consigne de position pré-établie.

L'invention sera mieux comprise et d'autres caractéristiques et avantages apparaîtront à la lecture de la description qui suit, en regard des figures annexées et parmi lesquelles:
- la figure 1 est une vue générale schématique d'un engin de levage portuaire pouvant être équipé d'un système de contrôle et commande de la vitesse de déplacement d'une charge pendulaire, selon l'invention;
- la figure 2 est un bloc-diagramme des circuits d'un système de contrôle et commande du déplacement d'une charge pendulaire selon l'Art Connu;
- la figure 3 est un chronogramme explicitant le fonctionnement d'un des circuits d'un tel système;
- la figure 4 illustre schématiquement le fonctionnement d'un tel système;
- la figure 5 est un chronogramme illustrant les variations de la vitesse de la charge en fonction du temps lorsqu'on excite le système à l'aide d'un signal de commande de vitesse de type "échelon";
- la figure 6 est un bloc-diagramme des circuits d'un système de contrôle et de commande de la vitesse de déplacement d'une charge pendulaire selon l'invention;
- la figure 7 est un chronogramme illustrant les variations de la charge en fonction du temps lorsqu'on excite le système selon l'invention par un signal de commande de type "échelon";
- la figure 8 illustre schématiquement les différents paramètres en jeu lors du déplacement de la charge pendulaire;
- la figure 9 est un bloc diagramme du système de l'invention selon un mode de réalisation supplémentaire comprenant un calculateur;
- la figure 10 est un bloc diagramme d'un calculateur pouvant être mis en oeuvre dans le système selon l'invention;
- la figure 11 illustre schématiquement un exemple de réalisation pratique d'un appareil de levage mettant en oeuvre un système selon l'invention.

Dans ce qui suit, pour fixer les idées et sans que cela soit limitatif de la portée de l'invention, on supposera que l'engin de levage est une grue portuaire de type portique utilisée pour le chargement-déchargement de conteneurs ainsi que pour leur transport le long d'un chemin pré-établi.

La figure 1 illustre schématiquement un tel engin.

L'engin de levage portuaire 1 comprend, suivant des techniques connues, un portique 10 auquel est reliée une structure de flèche horizontale 11. Un chariot mobile 21 peut être déplacé horizontalement suivant une direction X le long de la flèche 11. Un conteneur 20 est suspendu au chariot mobile 21 par des câbles 22 dont la variation de longueur permet le déplacement du conteneur 20 suivant une direction verticale Z. L'ensemble câbles 22 et charge pendulaire 20 (conteneur) constitue le système pendulaire 2.

On va maintenant décrire les dispositions habituellement retenues dans l'Art Connu pour le contrôle et la commande d'engins de levage, tels que celui qui vient d'être succinctement rappelé en référence à la figure 1.

Le mouvement de direction est commandé par une régulation continue de la vitesse de support, c'est-à-dire le chariot 21 (figure 1). Les organes principaux d'une telle régulation sont les suivants:
- un organe de mesure de la vitesse du support mobile 21: un générateur d'impulsion ou une dynamo tachymétrique;
- un organe de pilotage: un système électrotechnique (par exemple du type "Ward Leonard") ou un système électronique (variateur de vitesse par exemple); et
- un organe de motorisation: un moteur asynchrone ou à courant continu.

La figure 2 illustre le bloc diagramme d'un dispositif 100 de commande et de contrôle conforme à l'Art Connu.

Il comprend un organe de commande de vitesse Cᵥᵢₜ, actionné par le conducteur de l'engin (non représenté), fournissant un signal de vitesse demandée V_{dem}.

Cet organe de commande de vitesse C_{Vit} commande un générateur de rampe G_{RAMPE}. Celui-ci permet d'écrêter les accélérations du support afin d'éviter que le moteur développe un couple trop important engendrant des chocs mécaniques. Cette fonction est traitée par un système de pilotage du mouvement ou par un calculateur (automate programmable par exemple). Connaissant la vitesse maximale Vₘₐₓ du mouvement ainsi que l'accélération nominale à fournir A_{CC}, le temps de rampe T_{RAMPE} est calculé simplement comme suit:${\text{T}}_{\text{RAMPE}} \text{=} \frac{{\text{V}}_{\text{max}}}{{\text{2xA}}_{\text{CC}}}$

La figure 3 est un diagramme de temps illustrant ce qui vient d'être explicité.

De l'instant t = 0 à t = T, la vitesse demandée est égale à Vₘₐₓ (partie haute du diagramme), T étant un intervalle de temps prédéterminé. Le générateur de rampe G_{RAMPE} délivre sur sa sortie un signal R(p) représentatif de la vitesse de référence calculée V_{ref} telle qu'illustré par la partie basse du diagramme: une rampe de pente croissante de t = 0 à t = T_{RAMPE} (variant de 0 à Vₘₐₓ), une vitesse constante (Vₘₐₓ) de t = T_{RAMPE} à t = T, et une rampe décroissante jusqu'à zéro de t = T à t = T + T_{RAMPE}, T étant l'intervalle de temps pendant lequel est généré le signal de commande de vitesse.

Si on se reporte à nouveau à la figure 2, le signal R(p) représentant la vitesse de référence calculée, est transmis au système de régulation de vitesse 100 de l'ensemble support-câble-charge (figure 1: 20 à 22). En réalité, dans l'Art Connu, seule la vitesse du support mobile 21 est régulée. Celui-ci comprend un actionneur plus une chaîne cinématique 120 représentant le comportement du support. Le signal de sortie Vₛᵤₚ(p) représentant la vitesse du support V_{Sup} est réinjecté sur l'entrée des circuits 120 via une boucle de contre-réaction 121. En entrée, on dispose un comparateur 110, comparant le signal de référence R(p) au signal Vₛᵤₚ(p), le résultat de cette comparaison étant transmis à l'organe 120.

La fonction de transfert A(p) associée au support mobile, c'est-à-dire aux circuits 120 obéit classiquement à la relation:$\text{A(p) =} \frac{\text{K 1}}{\text{+ τxp}}$ relation dans laquelle K est une constante, p une variable et τ la constante de temps associée.

Dans les dispositifs de l'Art Connu classiques, comme illustré sur la figure 2, le système pendulaire représenté par le bloc 130 (commande de l'ensemble câbles + charge) est un système instable. Le signal de commande de vitesse est transmis à ce système. Le signal de sortie V(p) représentant la vitesse V_{cha} de la charge pendulaire est également instable. Il s'agit naturellement d'une valeur vectorielle puisque de nombreuses composantes peuvent intervenir: oscillations angulaires, déplacement linéaire, allongement des câbles. La fonction de transfert de l'ensemble pendulaire S(p) obéit à la relation:$\text{S(p) =} \frac{\text{V(p)}}{\text{Vsup(p)}}$

La fonction de transfert globale du système est:$\text{G(p) =} \frac{\text{V(p)}}{\text{R(p)}}$

Cette fonction G(p) n'est pas stable non plus du fait de l'instabilité de S(p).

A titre d'exemple, la réponse théorique d'un tel système à un signal de commande de vitesse du type "échelon" est illustrée par la figure 5.

On a représenté sur ce chronogramme les variations du signal vitesse Sₛₒᵣₜᵢₑ en fonction du temps t (échelle arbitraire) lorsque le système est excité par un signal échelon S_{entrée}.

La théorie montre qu'il y a une ondulation infinie autour d'une position d'équilibre. Naturellement on a négligé l'amortissement dû à divers causes: frottements, etc...

Dans le cadre du dispositif décrit, aucune régulation électrique ou mécanique n'est réalisée sur la vitesse de la charge pendulaire. C'est le conducteur de l'engin qui va refermer manuellement la boucle de régulation de vitesse de la charge pendulaire pour la positionner avec précision.

La figure 4 illustre schématiquement cet état de fait. Le conducteur de l'engin a été représenté sous la référence CONDUC. Le système 120 (figure 2) de régulation de la vitesse appliqué au chariot, c'est-à-dire la structure supportant les câbles 21 (figure 1), , reçoit les signaux de commande de vitesse du conducteur CONDUC actionnant la commande de vitesse C_{Vit} (figure 1) via le générateur de rampe G_{RAMPE} (figure 1). Le système de régulation 120 reçoit en retour un signal représentatif de la vitesse réelle du chariot 21, via la boucle de contre-réaction 121.

Le conducteur CONDUC "reçoit" des informations visuelles INFO sur la position effective de la charge pendulaire 20, pendue au bout des câbles 22. C'est à partir de cette perception visuelle qu'il va agir sur la commande de vitesse C_{Vit} pour anticiper les mouvements de la charge 20. C'est donc la conducteur qui "élabore" les signaux de régulation de la vitesse de la charge.

On conçoit aisément les difficultés inhérentes à ce procédé:
- apprentissage long: exigence de conducteurs expérimentés;
- différence de précision et de rapidité selon les conducteurs;
- influence de la fatigue (dégradation des performances) et d'autres facteurs, par exemple météorologiques : vent, etc.
- etc...

Pour pallier ces difficultés, l'invention prévoit une seconde boucle de contre-réaction ou rétro-action. Cette disposition est illustrée par la figure 6.

Les éléments communs à la figure 2 portent les mêmes références et ne seront redécrits qu'en tant que de besoin.

Le système 100 de régulation de la vitesse de l'ensemble support-câble-charge comprend désormais, en entrée, un comparateur supplémentaire 140 recevant sur une première entrée le signal R(p) représentatif de la vitesse de référence V_{ref} en sortie du générateur de rampe G_{RAMPE}.

La sortie de ce comparateur est transmise à une des entrées du comparateur 110, celui-ci recevant sur sa seconde entrée le signal issu de la première chaîne de rétro-action 121, signal Vₛᵤₚ(p) représentatif de la vitesse du support Vₛᵤₚ.

La seconde entrée du comparateur 140 reçoit, via une seconde chaîne de rétro-action 131, selon une caractéristique importante de l'invention, un signal représentatif du signal V(p), celui-ci étant pour sa part élaboré à partir de la vitesse réelle mesurée de la charge pendulaire.

La fonction de transfert de la boucle de rétroaction 131 est par convention appelée H(p).

Selon la caractéristique principale de l'invention, on désire stabiliser la fonction de transfert globale G(p) (relation (4)), de manière à obtenir une régulation de la vitesse de la charge pendulaire. Par ce biais, on offre au conducteur une assistance à la conduite de l'engin de levage.

Pour un système pendulaire non amorti, S(p) est de la forme:$\text{S(p) =} \frac{{\text{(ω}}_{\text{0}} {\text{)}}^{\text{2}}}{{\text{(ω}}_{\text{0}} {\text{)}}^{\text{2}} {\text{+ p}}^{\text{2}}}$ relation dans laquelle ω₀ est la pulsation du système pendulaire.

La chaîne de contre-réaction 131 doit être choisie telle que la fonction de transfert H(p) permette la stabilisation précitée de la fonction globale G(p).

Cette fonction globale G(p) sera de façon préférentielle une fonction mathématique du premier ordre ou du deuxième ordre. La réponse optimale est donnée par une fonction du deuxième ordre.

La fonction de transfert A(p) (relation (2)) ayant une constante de temps τ généralement faible, peut être négligée.

Dans ces conditions, soit G(p) une fonction de transfert du deuxième ordre, on peut la représenter par la relation:$\text{G(p) =} \frac{{\text{(ω}}_{\text{0}} {\text{)}}^{\text{2}}}{{\text{p}}^{\text{2}} {\text{+ 2zω}}_{\text{0}} {\text{p + (ω}}_{\text{0}} {\text{)}}^{\text{2}}}$ relation dans laquelle ω₀ est la pulsation du système pendulaire, z le coefficient d'amortissement et p la variable.

Par ailleurs G(p) est de la forme générale:$\text{G(p) =} \frac{\text{S(p)}}{\text{1 + S(p) H(p)}}$ puisque A(p) peut être négligé.

Le calcul montre alors que H(p) répond à la relation:$\text{H(p) =} \frac{\text{2 zp}}{{\text{ω}}_{\text{0}}}$

La réponse du système global à un signal de commande du type "échelon" est constituée par une infinité de courbes, fonction de la valeur de z.

La figure 7 illustre ces courbes en fonction de ω₀t, t étant le temps. Pour z choisi égal à 1, on obtient une réponse amortie, ce de façon optimisée. Pour z choisi inférieur à 1, le système oscille et pour z supérieur à 1, le système est amorti mais la rapidité de réponse est dégradée.

Pour calculer la vitesse de la charge, on doit tenir compte de deux composantes:
- la vitesse du support: vitesse absolue par rapport à un référentiel fixe (par exemple le sol);
- la vitesse du ballant, c'est-à-dire une vitesse relative par rapport au support.

La première composante, est généralement mono-directionnelle: vecteur linéaire. C'est par exemple le cas d'un chariot 21 roulant le long de la flèche de l'engin de levage 1, suivant l'axe X (figure 1).

La seconde composante est plus complexe. Il faut tenir compte des oscillations angulaires autour de l'axe vertical Z (figure 1) et des variations instantanées de la longueur des câbles 22.

On a illustré schématiquement ces différents paramètres sur la figure 8.

La vitesse du support mobile 21 (chariot) peut être mesurée par le même capteur que celui utilisé pour obtenir la régulation de vitesse de ce support mobile 21. Cet élément est commun à l'Art Connu. On peut utiliser un tachymètre ou un dispositif de mesure équivalent. Celui-ci fournit un signal représentatif de l'amplitude du vecteur vitesse Vₛᵤₚ du support mobile 21 et de son signe. Dans l'exemple illustré Vₛᵤₚ est parallèle à l'axe X et de même orientation.

Pour mesurer l'angle α du ballant par rapport à l'axe Z représentant la verticale, c'est-à-dire la position de repos des câbles 22, on utilise un système optique comprenant une caméra 4, et une balise génératrice d'un faisceau optique 30. Il peut s'agir par exemple d'un laser dont la longueur d'onde est choisie pour assurer une sécurité oculaire.

La caméra 4 est solidaire du support mobile 21 et dirigée vers le bas, suivant une direction parallèle à l'axe Z, c'est-à-dire sensiblement à la verticale de la balise 3. La mesure des variations de la longueur lp instantanée des câbles 22, c'est-à-dire de la composante linéaire de la vitesse suivant un axe faisant un angle α avec l'axe Z, peut être effectuée de différentes façons. Des dispositifs permettant d'obtenir cette mesure sont bien connus en soi. On peut, par exemple, générer des impulsions électriques par un moyen (non illustré sur la figure 8) couplés à l'axe d'enroulement des câbles 22. On peut encore utiliser des moyens optiques de télémétrie. Ces moyens de télémétrie sont en général basés sur l'émission d'un faisceau laser réfléchi ou rétro-diffusé par un obstacle dont on veut mesurer l'éloignement. Pour ce faire, on mesure le temps aller-retour du faisceau.

Les mesures ainsi effectuées permettent donc de connaître à tout moment les variations de l'angle α du ballant et de la longueur du pendule "câbles 22-charge 20". On peut donc en déduire la vitesse relative V_{bal} du ballant, par rapport au chariot 21, de façon classique.

En combinant les deux vitesses, Vₛᵤₚ et V_{bal}, on obtient la vitesse absolue de la charge V_{cha} par rapport à un référentiel fixe, par exemple lié au sol. Il s'agit naturellement d'une addition vectorielle de différentes composantes.

Dans une variante préférée de réalisation de l'invention, ces déterminations s'effectuent à l'aide d'un calculateur.

De façon préférentielle, ce calculateur est un calculateur programmable de type numérique, les signaux représentent les diverses commandes et vitesses lui étant fournis sous forme de mots binaires ou de trains d'impulsions.

La figure 9 est un bloc-diagramme illustrant l'organisation du dispositif de contrôle-commande selon cette variante de réalisation de l'invention. Le système de régulation 100 comprend, outre les circuits 120 et 130 similaires aux circuits de la figure 2, un calculateur 200. On a représenté les liaisons sous forme de bus de données. On admet donc implicitement que l'ensemble des circuits est numérisé, mais cela n'est en aucun cas limitatif de la portée de l'invention. D'autres solutions peuvent être adoptées, en particulier des solutions hybrides: une partie de la chaîne étant analogique, l'autre étant numérique. On fera alors usage de convertisseurs analogiques-numériques ou, inversement, de convertisseurs numériques-analogiques, de façon classique.

Le calculateur 200 reçoit, d'une part, un signal de commande R(p) représentatif de la vitesse de référence et, d'autre part, un signal V(p) représentatif de la vitesse de la charge pendulaire V_{cha}. A partir de ces données, il élabore une nouvelle référence de vitesse ou commande de vitesse corrigée, transmise aux circuits 120. Le fonctionnement de l'ensemble est analogue au fonctionnement des circuits décrits en relation avec la figure 6 et il est inutile de le redécrire.

Dans une variante non représentée, le calculateur 200 pourrait recevoir directement le signal de commande de vitesse et élaborer, à l'aide de circuits spécifiques appropriés, ou par programme, le signal de rampe tel que décrit en relation avec la figure 3.

Le calculateur 200 lui-même peut être réalisé à base d'un micro-ordinateur de type courant, muni d'interfaces spécialisées pour communiquer avec l'extérieur, ou à base de circuits de traitement de signaux dédiés, c'est-à-dire spécifiques.

La figure 10 illustre, à titre d'exemple non limitatif, l'architecture d'un calculateur 200. Dans cet exemple, il s'agit d'un calculateur spécialisé ou dédié.

On a représenté plus particulièrement les circuits nécessaires à l'acquisition des signaux utiles au calcul de la vitesse de la charge pendulaire.

Le calculateur comprend des premiers circuits d'interface 201 recevant des signaux représentatifs du déplacement du support 21 (figure 1).

Le but de ces circuits d'interface 201 est d'effectuer les adaptations nécessaires, électriques et autres, entre le calculateur 200 et l'extérieur, pour mettre en forme les signaux reçus. La sortie des circuits 201 est transmise à des premiers circuits 203 d'acquisition des données relatives aux déplacements du support mobile 21 (figure 1). Ces circuits 203 comprennent en général des organes de mémorisation et transforment les données "brutes" en mots binaires utilisables par des premiers circuits de traitement de signal 205 disposés en cascade. Ces circuits élaborent un mot binaire représentatif de la vitesse du support mobile 21 (figure 1). La configuration exacte de ces circuits dépend naturellement de la nature des signaux de mesure reçus en entrée (impulsions de comptage, signaux analogiques, etc...).

Le calculateur 200 comprend par ailleurs une deuxième chaîne comportant des deuxièmes circuits d'interface 202 recevant des signaux représentatifs de l'information ou données de ballant, des seconds circuits 204 d'acquisition de ces données et des deuxièmes circuits de traitement de signal 206. Ces derniers élaborent en sortie un mot binaire représentatif de la vitesse du ballant.

Le résultat de ces deux chaînes de calcul est combiné par des circuits 207 que l'on a représenté schématiquement sous la forme d'un comparateur dont les informations en sortie sont transmises à des troisièmes circuits de traitement de signal 208, élaborant la nouvelle référence de vitesse.

Enfin, des troisièmes circuits d'interface 209 assurent les adaptations nécessaires entre le calculateur 200 et l'extérieur (circuits 120: figure 2).

On n'a pas représenté sur cette figure les circuits généraux, tels qu'alimentation, générateurs de signaux de cadencement (horloges), etc., nécessaires au bon fonctionnement du calculateur 200. Tous ces circuits sont bien connus de l'Homme de Métier et il est inutile de les détailler.

De la même manière, on n'a pas représenté la chaîne de circuits nécessaires à l'élaboration d'un mot binaire représentatif de la commande de vitesse de référence, mot binaire élaboré à partir des informations générées, en premier lieu, par la commande de vitesse Cᵥᵢₜ (figure 6). Cette chaîne est analogue aux deux chaînes de calcul illustrées et comprend substantiellement les mêmes éléments. Le signal résultant de cette élaboration est combiné aux autres signaux par les circuits 207 ou transmis directement aux circuits 208 selon la configuration adoptée.

Il va de soi également que les méthodes, les circuits et/ou les programmes nécessaires aux divers calculs: calcul de vitesse à partir de variations de positions, d'angles, etc., sont bien connus en soi.

Enfin le calculateur 200 peut également être utilisé, de façon avantageuse, pour élaborer les autres signaux de commande nécessaires à la bonne marche de l'appareil de levage: ordres de levage, etc., et qui sont communs à l'Art Connu.

Pour illustrer de façon plus précise l'invention, on va maintenant décrire un exemple de réalisation concrète d'un dispositif de contrôle et de commande de vitesse de déplacement de la charge pendulaire d'un appareil de levage, en se référant à la figure 11.

Dans une forme de réalisation particulière d'un dispositif de contrôle et de commande selon l'invention, illustrée par cette figure, le dispositif de contrôle et de commande de vitesse de déplacement d'une charge pendulaire 20 suspendue à un support mobile d'un engin de levage 1 comprend les circuits de régulation 100 incluant le calculateur 200 (figure 9) recevant d'une part, en entrée CL, une information de longueur du pendule issue d'un codeur de position 5 ; en entrée B, une information de ballant issue de la caméra 4; et en entrée CD, une information de déplacement du support mobile ou information de direction, et délivrant en retour, en sortie SL, des ordres de levage transmis à des moyens de levage 6, 7, 8 de l'engin de levage 1, et en sortie SD, des ordres de direction transmis à des moyens de direction 19a, 19b.

Les moyens de levage comprennent un tambour de levage 8 autour duquel s'enroule un câble de suspension 22 relié à la charge 20, par exemple, un conteneur, un réducteur 7 et un moteur électrique 6, agencés suivant des techniques bien connues. Le moteur de levage 6, auquel est associé le codeur de levage 5, est commandé, via une ligne de commande 12 et un amplificateur 13, soit à partir d'un levier de commande de levage 14 soit par les circuits 100, à travers la sortie SL précitée.

Les moyens de direction comprennent un galet de direction 19b roulant sur un rail de direction 15 horizontal lié à l'engin de levage, un réducteur 19a et un moteur électrique 9 auquel est fixé un codeur de direction 16. Ce moteur de direction 9 est commandé via une ligne de puissance de direction 17 et un amplificateur de puissance 18 par les circuits 100, à travers la sortie SD précitée.

L'angle de ballant est mesuré grâce à une caméra 4 solidaire du support mobile et dont l'objectif est dirigé verticalement vers le bas, comme il a été indiqué ; la charge pendulaire 20 étant équipée d'une balise optique 3 émettant un faisceau 30 dirigé vers le haut.

La commande de vitesse est réalisée à l'aide d'un levier de commande de vitesse Cᵥᵢₜ et transmise sur une entrée EC des circuits 100. On suppose, dans l'exemple illustré, que le générateur de rampe G_{RAMPE} est disposé à l'intérieur des circuits 100 ou que cette fonction est réalisée par le calculateur 200.

L'invention permet donc d'obtenir une assistance efficace au pilotage des appareils de levage, mise à la disposition du conducteur d'engin.

Le ballant, par les dispositions prises est maîtrisé à tout instant du déplacement du chariot mobile 21 (figure 1) et quelles que soient les conditions du déplacement et les facteurs influant sur le comportement de l'ensemble pendulaire chariot-charge (vent, etc.).

Elle permet donc un positionnement précis de la charge quelle que soit la distance parcourue par le chariot mobile.

Un appareil de levage équipé d'un dispositif de contrôle et de commande conforme à l'invention ne nécessite plus d'avoir recours uniquement à des conducteurs expérimentés et garantit une parfaite reproductibilité des manoeuvres.

L'invention n'est naturellement pas limitée aux seuls exemples de réalisation précisément décrits par référence aux figures.

Dans le domaine du levage, l'invention s'applique à tout appareil de levage à câbles avec une charge en son extrémité et en particulier, sans que cela soit limitatif de la portée de l'invention, aux appareils suivants:
- portiques à conteneurs
- portiques à benne
- grue de chantier (bâtiment)
- grue à benne ou à crochet
- grue ferroviaire
- bigue flottante

## Revendications

1. Système de contrôle et de commande de la vitesse de déplacement d'une charge pendulaire (20) pour un engin de levage (1) comprenant un support mobile (21) déplaçable horizontalement et auquel est suspendue la charge pendulaire (20), cet ensemble support mobile (21) - charge pendulaire (20) étant associé à une fonction de transfert globale déterminée (G(p)) ; le système comprenant des circuits de commande de vitesse (Cᵥᵢₜ) générant un signal de commande de vitesse demandée (V_{dem}) transmis à des circuits de contrôle et de commande (120) de la vitesse du support mobile (21) et une chaîne de rétroaction réinjectant, en entrée (140) des circuits de contrôle et de commande (120) de la vitesse du support mobile (21), un signal dépendant d'un signal (V(p)) représentatif de la vitesse réelle (V_{cha}) de la charge pendulaire (20) ; la vitesse réelle (V_{cha}) de la charge pendulaire (20) étant obtenue en combinant la vitesse du support (21), vitesse absolue par rapport à un référentiel fixe, et la vitesse de la charge pendulaire (20), vitesse relative (V_{bal}) par rapport au support (21) ; **caractérisé en ce que** le système de contrôle et de commande de la vitesse de déplacement d'une charge pendulaire (20) comprend des moyens de mesure (5, 16, 3, 4) exacte et continue des paramètres de la vitesse réelle (V_{cha}) de la charge pendulaire permettant la détermination du signal (V(p)) représentatif de cette vitesse réelle mesurée ; lesdits moyens de mesure (5, 16, 3, 4) comportant des seconds moyens de mesure de la vitesse relative (V_{bal}) de la charge pendulaire (20) par rapport au support mobile (21) ; lesdits seconds moyens de mesure comprenant :
- des moyens de mesure des variations de la distance (lp) séparant la charge pendulaire (20) du support mobile (21) ; et
- des moyens de mesure de l'écart angulaire (α) de la charge pendulaire (20) par rapport à sa fonction de repos , qui comprennent un générateur de rayonnement optique (30) lié à la charge pendulaire (20) et une caméra (4) liée au support mobile recevant ledit rayonnement (30) ;
la fonction de transfert (H(p)) associée à la chaîne de rétroaction (131) étant choisie telle que ladite fonction de transfert globale déterminée (G(p)) soit stable.

2. Système selon la revendication 1, **caractérisé en ce qu'**il comprend en entrée desdits circuits de contrôle et de commande (120) de la vitesse du support mobile (21) un comparateur (140), recevant sur une première entrée un signal de commande de vitesse (R(p)) et sur une seconde entrée le signal de sortie de ladite chaîne de rétro-action (131) et générant en sortie un signal de correction de vitesse transmis auxdits circuits de contrôle et de commande (120).

3. Système selon la revendication 1, **caractérisé en ce que** ladite chaîne de rétroaction est réalisée à l'aide d'un calculateur programmable (200) recevant sur une première entrée des signaux (V(p)) représentatifs de la vitesse de la charge pendulaire (20) et sur une seconde entrée un signal de commande de vitesse (R(p)).

4. Système selon la revendication 3, **caractérisé en ce que** ledit calculateur (200) comprend une première chaîne de calcul (201, 203, 205) destinée à l'acquisition des données de déplacement du support (21), une seconde chaîne de calcul (202, 204, 206) destinée à l'acquisition des données de ballant (α, lp) de la charge pendulaire (20), des moyens de combinaisons (207) des calculs réalisés par ces deux chaînes et une chaîne de traitement de signal (208, 209) générant un signal de commande de vitesse corrigée à partir desdits calculs et dudit signal de commande de vitesse de référence (R(p)).

5. Système selon la revendication 4, **caractérisé en ce que** chacune desdites chaînes de calcul comprend des circuits d'interface (201, 202) avec l'extérieur du calculateur, des circuits d'acquisition de données (203, 204) et des circuits de traitement de signal (205, 206) et **en ce que** ladite chaîne de traitement de signal comprend des circuits de traitement de signal (208) et des circuits d'interface (209) avec l'extérieur du calculateur (200).

6. Système selon l'une quelconque des revendications 3 à 5, **caractérisé en ce que** ledit calculateur (200) est du type numérique.

7. Système selon l'une quelconque des revendications 1 à 6, **caractérisé en ce que** ladite fonction de transfert globale déterminée (G(p)) est une fonction mathématique du second ordre.

8. Système selon l'une quelconque des revendications 1 à 6, dans lequel la fonction de transfert (S(p)) associée au système pendulaire (20) suspendue par au moins un câble (20) audit support mobile (21) obéissant à la relation :$\text{S(p)=} \frac{{\text{(W}}_{\text{0}} {\text{)}}^{\text{2}}}{{\text{(W}}_{\text{0}} {\text{)}}^{\text{2}} {\text{+p}}^{\text{2}}}$ dans laquelle: W₀ est la pulsation du système pendulaire (20, 22) : p une variable ; le système étant **caractérisé en ce que** la fonction de transfert (H(p)) associée à ladite chaîne de rétro-action (131) est choisie telle que:$\text{H(p) =} \frac{\text{2zp}}{{\text{W}}_{\text{0}}} \text{;}$ relation dans laquelle z est un paramètre choisi supérieur ou égal à l'unité.

9. Système selon la revendication 8, **caractérisé en ce que** ledit paramètre z est choisi égal à l'unité.

10. Système selon l'une quelconque des revendications 1 à 9, **caractérisé en ce que** lesdits moyens de mesure de la vitesse réelle (V_{cha}) de la charge pendulaire (20) comprennent en outre des premiers moyens (5, 16) de mesure de la vitesse absolue (Vₛᵤₚ) du support mobile (21), par rapport à un référentiel fixe, et des moyens de détermination de la vitesse réelle (V_{cha}) de la charge pendulaire (20) à partir des mesures de la vitesse absolue (Vₛᵤₚ) et de la vitesse relative (V_{bal}).

11. Système selon la revendication 10, **caractérisé en ce que** lesdits premiers moyens de mesure comprennent un tachymètre.

12. Système selon l'une quelconque des revendications 1 à 11, **caractérisé en ce qu'**il comprend en outre un générateur de rampe (G_{RAMPE}) recevant en entrée le signal de commande de vitesse demandée (V_{dem}) délivré par lesdits circuits de commande de vitesse (Cᵥᵢₜ) et générant en sortie un signal de commande de vitesse de référence (V_{ref}) dont les flancs de montée et de descente ont une pente maximale déterminée représentative d'une accélération prédéterminée (A_{CC}).

13. Appareil de levage (1), **caractérisé en ce qu'**il comprend un système de contrôle et de commande de la vitesse de déplacement d'une charge pendulaire (20) qui lui est associée, selon l'une quelconque des revendications 1 à 12, de manière à obtenir une conduite assistée de l'appareil.

14. Appareil selon la revendication 13, **caractérisé en ce qu'**il est constitué par un engin de levage portuaire (1) et **en ce que** la charge pendulaire (20) est un conteneur.

## Patentansprüche

1. System zur Kontrolle und Steuerung der Verfahrgeschwindigkeit einer pendelnden Last (20) für eine Hebemaschine (1), umfassend einen waagrecht verschiebbaren beweglichen Träger (21), an dem die pendelnde Last (20) aufgehängt ist, wobei die Anordnung beweglicher Träger (21) - pendelnde Last (20) mit einer bestimmten globalen Übertragungsfunktion (G(p)) verbunden ist, wobei das System Schaltungen zur Steuerung der Geschwindigkeit (Cᵥᵢₜ) umfasst, die ein Signal zur Steuerung der Soll-Geschwindigkeit (V_{dem}) generieren, das an Schaltungen zur Kontrolle und Steuerung (120) der Geschwindigkeit des beweglichen Trägers (21) übertragen wird, und eine Rückkoppelungskette, die am Eingang (140) der Schaltungen zur Kontrolle und Steuerung (120) der Geschwindigkeit des beweglichen Trägers (21) ein Signal zuführt, das abhängig ist von einem Signal (V(p)) stellvertretend für die Ist-Geschwindigkeit (V_{cha}) der pendelnden Last (20), wobei die Ist-Geschwindigkeit (V_{cha}) der pendelnden Last (20) erhalten wird durch Kombination der Geschwindigkeit des Trägers (21), der absoluten Geschwindigkeit gegenüber einem festen Referenzpunkt, und der Geschwindigkeit der pendelnden Last (20), der relativen Geschwindigkeit (V_{bal}) gegenüber dem Träger (21), **dadurch gekennzeichnet, dass** das System zur Kontrolle und Steuerung der Verfahrgeschwindigkeit einer pendelnden Last (20) Mittel (5, 16, 3, 4) zur exakten und kontinuierlichen Messung der Parameter der Ist-Geschwindigkeit (V_{cha}) der pendelnden Last umfasst, mit denen das Signal (V(p)) stellvertretend für die gemessene Ist-Geschwindigkeit bestimmt werden kann, wobei diese Messmittel (5, 16, 3, 4) zweite Mittel zur Messung der relativen Geschwindigkeit (V_{bal}) der pendelnden Last (20) gegenüber dem beweglichen Träger (21) umfassen, wobei diese zweiten Messmittel enthalten:
- Mittel zur Messung der Änderungen der Entfernung (lp) zwischen der pendelnden Last (20) und dem beweglichen Träger (21) und
- Mittel zur Messung der Winkelabweichung (α) der pendelnden Last (20) gegenüber ihrer Ruhefunktion umfassen, die einen Generator optischer Strahlen (30) umfassen, der mit der pendelnden Last (20) und einer mit dem beweglichen Träger (21) verbundenen Kamera (4) verbunden ist, die diese Strahlen (30) empfängt,
wobei die mit der Rückkopplungskette (131) verbundene Übertragungsfunktion (H(p)) so gewählt ist, dass die bestimmte globale Übertragungsfunktion (G(p)) gleichförmig bleibt.

2. System gemäß Anspruch 1, **dadurch gekennzeichnet, dass** es am Eingang dieser Schaltungen zur Kontrolle und Steuerung (120) der Geschwindigkeit des beweglichen Trägers (21) einen Vergleicher (140) umfasst, der an einem ersten Eingang ein Signal zur Steuerung der Geschwindigkeit (R(p)) und an einem zweiten Eingang das Ausgangssignal dieser Rückkopplungskette (131) empfängt und am Ausgang ein Signal zur Korrektur der Geschwindigkeit erzeugt, das an die Schaltungen zur Kontrolle und Steuerung (120) übertragen wird.

3. System gemäß Anspruch 1, **dadurch gekennzeichnet, dass** diese Rückkopplungskette mit Hilfe eines programmierbaren Rechners (200) realisiert wird, die an einem ersten Eingang Signale (V(p)) stellvertretend für die Geschwindigkeit der pendelnden Last (20) und an einem zweiten Eingang ein Signal zur Steuerung der Geschwindigkeit (R(p)) empfängt.

4. System gemäß Anspruch 3, **dadurch gekennzeichnet, dass** dieser Rechner (200) eine erste Rechenkette (201, 203, 305) zum Empfang der Verfahrdaten des Trägers (21), eine zweite Rechenkette (202, 204, 206) zum Empfang der Schwingungsdaten (α, lp) der pendelnden Last (20), Mittel zur Kombination (207) der von diesen beiden Ketten durchgeführten Berechnungen und eine Kette zur Signalverarbeitung (208, 209) umfasst, die ein Signal zur Steuerung der anhand dieser Berechnungen und des Signals zur Steuerung der Referenzgeschwindigkeit (r(p)) korrigierten Geschwindigkeit erzeugt.

5. System gemäß Anspruch 4, **dadurch gekennzeichnet, dass** diese Rechenketten Schnittstellenschaltungen (201, 202) zur Umgebung des Rechners, Schaltungen zum Empfang von Daten (203, 204) und Schaltungen zur Signalverarbeitung (205, 206) umfassen und dass diese Kette zur Signalverarbeitung Schaltungen zur Signalverarbeitung (208) und Schnittstellenschaltungen (209) zur Umgebung des Rechners (200) umfasst.

6. System gemäß einem der Ansprüche 3 bis 5, **dadurch gekennzeichnet, dass** dieser Rechner (200) ein Digitalrechner ist.

7. System gemäß einem der Ansprüche 1 bis 6, **dadurch gekennzeichnet, dass** die bestimmte globale Übertragungsfunktion (G(p)) eine mathematische Funktion zweiten Grades ist.

8. System gemäß einem der Ansprüche 1 bis 6, bei dem die mit dem Pendelsystem (20), das an dem beweglichen Träger (21) über mindestens ein Kabel (22) aufgehängt ist, verbundene Übertragungsfunktion (S(p)) die folgende Funktion einhält, bei der:$\text{S} \text{(} \text{p} \text{) =} \frac{\text{(} {\text{W}}_{\text{o}} {\text{)}}^{\text{2}}}{\text{(} {\text{W}}_{\text{o}} {\text{)}}^{\text{2}} \text{+} {\text{p}}^{\text{2}}}$ Wₒ die Kreisfrequenz des Pendelsystems (20, 22) und p eine Variable ist; wobei das System **dadurch gekennzeichnet ist, dass** die Übertragungsfunktion (H(p)), die mit der Rückkopplungskette (131) verbunden ist, so gewählt wird, dass:$\text{H} \text{(} \text{p} \text{) =} \frac{\text{2} \text{zp}}{{\text{W}}_{\text{o}}}$ wobei z ein Parameter ist, der größer oder gleich der Einheit gewählt wird.

9. System gemäß Anspruch 8, **dadurch gekennzeichnet, dass** dieser Parameter z gleich der Einheit gewählt wird.

10. System gemäß einem der Ansprüche 1 bis 9, **dadurch gekennzeichnet, dass** die Messmittel für die Ist-Geschwindigkeit (V_{cha}) der pendelnden Last (20) ferner erste Mittel (5, 16) zur Messung der absoluten Geschwindigkeit (Vₛᵤₚ) des beweglichen Trägers (21) gegenüber einem festen Referenzpunkt und Mittel zur Bestimmung der Ist-Geschwindigkeit (V_{cha}) der pendelnden Last (20) umfassen, um Messungen der absoluten Geschwindigkeit (Vₛᵤₚ) und der relativen Geschwindigkeit (V_{bal}) durchzuführen..

11. System gemäß Anspruch 10, **dadurch gekennzeichnet, dass** die ersten Messmittel ein Tachometer umfassen

12. System gemäß einem der Ansprüche 1 bis 11, **dadurch gekennzeichnet, dass** es ferner einen Hochlaufgeber (GRAMPE) umfasst, der am Eingang das Signal zur Steuerung der Sollgeschwindigkeit (V_{dem}) empfängt, das von den Schaltungen zur Steuerung der Geschwindigkeit (Cᵥᵢₜ) geliefert wird, und am Ausgang ein Signal zur Steuerung der Referenzgeschwindigkeit (V_{ref}) umfasst, dessen steigende und fallende Flanken eine bestimmte Maximalsteigung stellvertretend für eine bestimmte Beschleunigung (A_{cc}) haben.

13. Hebemaschine (1), **dadurch gekennzeichnet, dass** sie ein System zur Kontrolle und Steuerung der Verfahrgeschwindigkeit einer pendelnden Last (20) umfasst, das mit ihr gemäß einer der Ansprüche 1 bis 12 so verbunden ist, dass es der Maschine eine Hilfestellung bei der Führung bietet.

14. Maschine gemäß Anspruch 13, **dadurch gekennzeichnet, dass** sie aus einem Portalkran (1) besteht und dass die pendelnde Last (20) ein Container ist.

## Claims

1. System for monitoring and controlling the displacement speed of a swaying load (20) for lifting gear (1) comprising a mobile support (21), displaceable horizontally and from which the swaying load (20) is suspended, this assembly of mobile support (21) and swaying load (20) being associated with a specific overall transfer function (G(p)); said system comprising speed control circuits (Cᵥᵢₜ) which generate a requested speed control signal (V_{dem}) transmitted to circuits (120) for monitoring and controlling the speed of the mobile support (21) and a feedback chain feeding back, at the input (140) of the circuits (120) for monitoring and controlling the speed of the mobile support (21), a signal which is dependent on a signal (V(p)) representing the actual speed (V_{cha}) of the swaying load (20); the actual speed (V_{cha}) of the swaying load (20) being obtained by combining the speed of the support (21), an absolute speed in relation to a fixed reference frame, and the speed of the swaying load (20), a relative speed (V_{bal}) in relation to the support (21); **characterised in that** the system for monitoring and controlling the displacement speed of a swaying load (20) comprises means (5, 16, 3, 4) for measuring exactly and continuously the parameters of the actual speed (V_{cha}) of the swaying load permitting the determination of the signal (V(p)) representing this measured actual speed; said measuring means (5, 16, 3, 4) comprising second means for measuring the relative speed (V_{bal}) of the swaying load (20) in relation to the mobile support (21); said second measuring means comprising:
- means for measuring variations of the distance (lp) separating the swaying load (20) from the mobile support (21); and
- means for neasuring the angular deviation (α) of the swaying load (20) in relation to its rest function, which comprise an optical radiation generator (30) connected to the swaying load (20) and a camera (4) connected to the mobile support receiving said radiation (30); the transfer function (H(p)) associated with the feedback chain (131) being chosen to be such that said specific overall transfer function (G(p)) is stable.

2. System according to claim 1, **characterised in that** it comprises at the input of said circuits (120) for monitoring and controlling the speed of the mobile support (21) a comparator (140), receiving on a first input a speed control signal (R(p)) and on a second input the output signal of said feedback chain (131) and generating at its output a speed correction signal transmitted to said monitoring and control circuits (120).

3. System according to claim 1, **characterised in that** said feedback chain is realised with the aid of a programmable computer (200) receiving on a first input signals (V(p)) representing the speed of the swaying load (20) and on a second input a speed control signal (R(p)).

4. System according to claim 3, **characterised in that** said computer (200) comprises a first computational chain (201, 203, 205) intended for the acquisition of data relating to the displacement of the support (21), a second computational chain (202, 204, 206) intended for the acquisition of data relating to the swaying (α, lp) of the swaying load (20), means for combining (207) the calculations realised by these two chains and a signal processing chain (208, 209) generating a speed control signal corrected on the basis of said calculations and of said reference speed control signal (R(p)).

5. System according to claim 4, **characterised in that** each of said computational chains comprises circuits providing an interface (201, 202) with the exterior of the computer, data acquisition circuits (203, 204) and signal processing circuits (205, 206) and **in that** said signal processing chain comprises signal processing circuits (208) and circuits providing an interface (209) with the exterior of the computer (200).

6. System according to any one of claims 3 to 5, **characterised in that** said computer (200) is of the digital type.

7. System according to any one of claims 1 to 6, **characterised in that** said specific overall transfer function (G(p)) is a mathematical function of the second order.

8. System according to any one of claims 1 to 6, wherein the transfer function (S(p)) associated with the pendulum system (20), which is suspended by at least one cable (20) from said mobile support (21), complies with the relationship:$\text{S(p) =} \frac{{\text{(W}}_{\text{0}} {\text{)}}^{\text{2}}}{{\text{(W}}_{\text{0}} {\text{)}}^{\text{2}} {\text{+p}}^{\text{2}}}$ wherein: W ₀ is the pulsation of the pendulum system (20, 22) and p is a variable; the system being **characterised in that** the transfer function (H(p)) associated with said feedback chain (131) is selected such that:$\text{H(p) =} \frac{\text{2zp}}{{\text{W}}_{\text{0}}} \text{;}$ a relationship in which z is a parameter which is chosen to be greater than or equal to unity.

9. System according to claim 8, **characterised in that** said parameter z is chosen to be equal to unity.

10. System according to any one of claims 1 to 9, **characterised in that** said means for measuring the actual speed (V_{cha}) of the swaying load (20) comprise in addition first means (5, 16) for measuring the absolute speed (Vₛᵤₚ) of the mobile support (21), in relation to a fixed reference frame, and means for determining the actual speed (V_{cha}) of the swaying load (20) on the basis of the measurements of the actual speed (Vₛᵤₚ) and of the relative speed (V_{bal}).

11. System according to claim 10, **characterised in that** said first measuring means comprise a tachometer.

12. System according to any one of claims 1 to 11, **characterised in that** it comprises in addition a ramp generator (G_{RAMPE}) receiving at its input the requested speed control signal (V_{dem}) supplied by said speed control circuits (Cᵥᵢₜ) and generating at its output a reference speed control signal (V_{ref}), of which the leading and trailing edges have a specific maximum slope representing a predetermined acceleration (A_{CC}).

13. Lifting apparatus (1), **characterised in that** it comprises a system for monitoring and controlling the displacement speed of a swaying load (20) which is associated with it, according to any one of claims 1 to 12, so as to obtain assisted operation of the apparatus.

14. Apparatus according to claim 13, **characterised in that** it constitutes dockside lifting gear (1) and **in that** the swaying load (20) is a container.
